# EUROPÄISCHE PATENTSCHRIFT

(11) **EP 0 542 127 B1**
(45) Veröffentlichungstag und Bekanntmachung des Hinweises auf die Patenterteilung: **29.01.1997**
(21) Anmeldenummer: 92118933.8
(22) Anmeldetag: 05.11.1992
(51) Int. Cl.: B61L 5/06

(54) **Verfahren zum Verstellen einer ersten Schiene zu einer zweiten Schiene**
Method for setting a first rail towards a second rail
Méthode de manoeuvre d'un premier rail vers un second rail

(30) Priorität: 09.11.1991 DE 4136881
(43) Veröffentlichungstag der Anmeldung: 19.05.1993
(73) Patentinhaber: BWG Butzbacher Weichenbau GmbH, D-35510 Butzbach (DE)
(72) Erfinder: Benenowski, Sebastian, W-6308 Butzbach (DE); Kais, Alfred, W-6302 Lich-Eberstadt (DE); Morgenschweis, Otto, Dipl.-Ing., W-8905 Mering (DE); Nuding, Erich, Dipl.-Ing.(FH), W-7080 Aalen (DE); Vogelgsang, Kurt, Dipl.-Ing. (FH), W-7255 Rutesheim (DE)
(74) Vertreter: Stoffregen, Hans-Herbert, Dr. Dipl.-Phys.

(56) Entgegenhaltungen:
- EP-A- 0 423 638
- DE-A- 3 511 891

## Beschreibung

Die Erfindung bezieht sich auf ein Verfahren zum Verstellen einer auf einer Unterlage wie Gleitstuhl verschiebbar angeordneten ersten Schiene wie Weichenzunge zu einer zweiten Schiene wie Backenschiene, insbesondere zum Anlegen der Weichenzunge an die Backenschiene, wobei zum Verstellen der ersten Schiene in diese Stellkräfte eingeleitet werden.

Um eine Leichtgängigkeit von Weichenzungen sicherzustellen, können Schmierstoffe benutzt werden. Aus Umweltgründen sollte dies jedoch vermieden werden. Daher sind bereits alternative Vorschläge unterbreitet worden, den Gleitstuhl mit einem zum Beispiel durch Plasma- oder Flammspritzverfahren und z. B. Molybdän enthaltendes Gleitmittel zu versehen. Auch hat man zwischen dem Schienenfuß der Weichenzunge und dem Gleitstuhl Gleitbleche angeordnet, um eine Leichtgängigkeit sicherzustellen.

Auch wenn die zuletzt genannten Vorschläge als vollwertiger Ersatz von üblichen Schmierstoffen zu bezeichnen sind, kann hierdurch nicht vermieden werden, daß bei Vorhandensein von Hindernissen zwischen Weichenzunge und Backenschiene ein unzulässiges Verformen ersterer erfolgt, insbesondere dann, wenn sich bei langen Weichenzungen im großen Abstand zum die Stellkräfte einleitenden Antrieb ein Hindernis befindet. Eine entsprechende Verformung kann zu einer unzulässigen Spurveränderung führen, die auszuschließen ist.

Aus der DE 35 11 891 A1 ist eine Stell-, Sicherungs- und Überwachungseinrichtung an Weichen bekannt. Dabei sind entlang einer zu verstellenden Weichenzunge mehrere sogenannte Kompakteinrichtungen angeordnet, die aus einem elektromotorisch angetriebenen Einzel-Weichenantrieb mit Innenverschluß, einem festlegbaren Stell- und ggf. einem ebenfalls festlegbaren Überwachungsschieber und einer Sensoranordnung zum Erkennen der Schieberendlagen und deren Sicherungszustandes bestehen. Die Kompakteinrichtungen selbst arbeiten mechanisch voneinander unabhängig. Um Überlastungen auszuschließen, werden Elektromotoren mit begrenzter Leistungsabgabe benutzt.

Der vorliegenden Erfindung liegt das Problem zugrunde, ein Verfahren der zuvor beschriebenen Art so weiterzubilden, daß insbesondere bei fehlenden Schmierstoffen die zum Verstellen der Schiene erforderlichen Stellkräfte so einstellbar und regelbar sind, daß sichergestellt ist, daß eine unzulässige Verformung der Schiene insbesondere durch Vorhandensein von Hindernissen zwischen der ersten und zweiten Schiene ausgeschlossen ist. Dabei sollen die Stellkräfte unter Berücksichtigung der individuellen Gegebenheiten eingeleitet werden, ohne daß es aufwendiger Überwachungen bzw. Wartungen bedarf.

Eine Lösung des Problems ist gemäß Anspruch 1 darin zu sehen, daß bei einem Stellvorgang ein über den Stellweg gemittelter Gesamtmittelwert der zum ungestörten Verstellen der ersten Schiene zu der zweiten Schiene erforderlichen Stellkräfte bestimmt und daß bei einem weiteren Stellvorgang die Stellkraft gemessen wird, wobei bei einem Überschreiten des Gesamtmittelwerts multipliziert mit einem Faktor durch die Stellkraft, ein Signal ausgelöst und/oder der Stellvorgang unterbunden wird.

Durch diesen Vorschlag erfolgt eine Verstellung der ersten Schiene, insbesondere die Umstellung einer nicht geschmierten Weichenzunge mit einer schwergangsabhängigen Stellkraftsteuerung. Dabei wird davon ausgegangen, daß zur Ermittlung des Gesamtmittelwertes der einzuleitenden Stellkräfte die Verstellung der ersten Schiene ungestört erfolgt, daß sich also zwischen den Schienen ein Hindernis nicht befindet.

Ein weiterer besonders hervorzuhebender selbständiger Lösungsvorschlag gemäß Anspruch 2 sieht vor, daß zu Beginn oder kurz nach Beginn der Verstellung der ersten Schiene die Anfangsstellkraft für diese gemessen oder ein Mittelwert der eingeleiteten Stellkraft über einen Verstellweg vorgegebener Länge bestimmt wird und daß bei der weiteren Verstellung der ersten Schiene dann ein Signal abgegeben und/oder die weitere Verstellung unterbunden wird, wenn die sodann eingeleitete Stellkraft die Anfangsstellkraft oder den Mittelwert der Stellkräfte jeweils multipliziert mit einem Faktor überschreitet.

Nach diesem Vorschlag werden zwei Stellphasen durchlaufen, wobei in der ersten Stellphase bei einem Stellkraftmaximum die für die Stellphase 2 erforderliche Stellkraft ermittelt wird, d. h. es werden über eine einer Stellstrecke entsprechenden Zeit die Stellkräfte integriert, um hieraus die zulässige Stellkraft für das weitere Verstellen der ersten Schiene zu ermitteln.

Um die einzuleitenden Stellkräfte zu reduzieren, ohne daß Schmierstoffe benötigt werden, und um hierdurch unzulässige Stellkraftänderungen, die grundsätzlich ein Anzeichen für ein Hindernis darstellen, klar erkennen zu können, sieht ein weiterer hervorzuhebender der Vorschlag der Erfindung vor, daß zur Reduzierung der Reibwerte auf die Stellbewegung eine Pulsation gegeben und/oder die Unterlagen wie Gleitstühle und/oder die zu verstellende Schiene selbst in Schwingung versetzt werden.

Auch besteht die Möglichkeit, beim Verstellen der ersten Schiene diese während des Verstellens einer Reversierbewegung zu unterwerfen, wobei die Stellkräfte der Hin-und der Herbewegung verglichen werden, um dann, wenn die Stellkräfte bei Bewegung in Richtung der Schließstellung gegebenenfalls unter Berücksichtigung eines Faktors größer als die Stellkraft zur anderen Richtung hin sind, hieraus ein Signal abzuleiten und/oder die weitere Stellbewegung zu unterbinden. Dieser Lösungsvorschlag geht von dem Gedanken aus, daß die Reibung zu beiden Seiten grundsätzlich gleich groß ist, jedoch ein die Stellkraft beeinflussendes Hindernis nur zwischen den Schienen vorliegen kann.

Schließlich ist vorgesehen, daß die Reibkraft einschließlich Biegekraft gemessen wird, um hieraus ein Signal für einen Regelkreis abzuleiten, über den die Stellkraft geregelt wird.

Ein weiterer selbständiger Lösungsvorschlag gemäß Anspruch 3 sieht vor, daß die in die erste Schiene einzuleitenden Stellkräfte auf mehrere Antriebe derart aufgeteilt werden, daß die abgegebene Gesamtstellkraft auf einen konstanten Wert gehalten wird, wobei die Antriebe einen geringen Abstand zueinander aufweisen, so daß, zum Überwinden von einem zwischen diesen vorhandenen Hindernis, eine so große Kraft zur Erzeugung einer unzulässigen Verformung der ersten Schiene erforderlich wäre, die größer als die konstantgehaltene Gesamtstellkraft ist, und dem zufolge die Gesamtkraft allein von dem bzw. den Antrieben abgegeben wird, der bzw. die dem Hindernis benachbart sind, so daß ein Verstellen durch die anderen Antriebe nicht mehr möglich ist und ein selbständiges Stillstehen oder nahezu Stillstehen der Schienenverstellung erfolgt.

Weitere Einzelheiten, Vorteile und Merkmale der Erfindung ergeben sich nicht nur aus den abhängigen Ansprüchen, sondern auch anhand der nachfolgenden weiteren Erläuterungen der Erfindung.

In den erläuternden Zeichnungen ist dargestellt:
Fig. 1 eine Prinzipschaltung für ein Steuerprinzip,
Fig. 2 ein Steuerprinzip mit über die Zeit t aufgetragener Stellkraft P,
Fig. 3 ein weiteres Steuerprinzip mit über die Zeit t aufgetragener Stellkraft P und
Fig. 4 eine auf mehrere Antriebe aufgeteilte Stellkraft zum Verstellen einer Schiene.

Nachstehend wird die erfindungsgemäße Lehre an dem Beispiel eines Verstellens einer Weiche erläutert. Dabei wird aus Gründen der Einfachheit nur vom Verstellen einer Weichenzunge zu einer Backenschiene gesprochen, gleichwenn eine Weiche zwei Weichenzungen und zwei Backenschienen umfaßt. Dabei sind die Weichenzungen auf einem nicht geschmierten Gleitstuhl verschiebbar angeordnet.

Um die Weiche zu verstellen, d. h. eine der Weichenzungen von der Backenschiene zu entfernen und die andere Weichenzunge an die andere Backenschiene anzuheften, muß in diese eine Stellkraft eingeleitet werden, die größer als die Summe aus
- Biegekraft der Weichenzunge,
- Reibkraft zwischen Weichenzunge und Gleitstuhl und
- Reibkraft der Verschlüsse
ist.

Die Biegekraft kann für einen Weichentyp als Konstante angenommen werden. Dagegen ist die Reibkraft zwischen Weichenzunge und Gleitstuhl als größere Variable anzunehmen und kann um den Faktor eins bis acht schwanken. Allerdings ist die Reibkraft grundsätzlich größer als die Biegekraft.

Die Reibkraft der Verschlüsse selbst ist klein gegenüber der Reibkraft zwischen Weichenzunge und Gleitstuhl, jedoch gleichfalls variabel.

Die nun in die Weichenzunge zum Verstellen dieser eingeleitete Stellkraft darf zu keiner unzulässigen Verformung der Weichenzunge führen. Dies darf insbesondere dann nicht der Fall sein, wenn sich ein Gegenstand zwischen der Weichenzunge und der Backenschiene befindet.

Nach einem Lösungsvorschlag der Erfindung ist vorgesehen, daß der Weichenantrieb, also die in die Weichenzunge einzuleitende Stellkraft schwergangsabhängig gesteuert wird.

Das hierzu erforderliche Steuerprinzip ist der Fig. 1 zu entnehmen.

Über einen Druckaufnehmer DA wird die momentane Stellkraft P_{N} gemessen und nach Verstärkung des Signals einem Rechner zugeführt, der einen Wert für eine maximale Stellkraft P_{S} abgibt. Sollte beim Verstellen der Weichenzunge eine höhere Stellkraft als P_{S} erforderlich sein, so wird zum Beispiel bei der Verwendung eines Hydrauliksystems, durch die die Stellkraft erzeugt wird, ein Ventil Ü_{V} geöffnet, so daß hierdurch eine P_{S} übersteigende Krafteinleitung zur Verstellung der Weichenzunge nicht möglich ist.

Der Wert P_{S} wird nach dem zuvor wiedergegebenen Lösungsvorschlag wie folgt ermittelt.

Wie die Fig. 2 verdeutlicht, wird in einem ersten Stellvorgang die Gesamtstellkraft A₁ über den Stellweg, also über die Zeit t ermittelt.

Folglich ist${\text{A}}_{\text{1}} \text{=} \text{0} \text{T} {\text{P}}_{\text{N}} \text{(} \text{t} \text{)} \text{dt}$

Um die zulässige maximale Stellkraft, die dem eingestellten Maximaldruck des Hydrauliksystems entspricht, zu bestimmen, wird folgende Beziehung zugrundegelegt.${\text{P}}_{\text{S}} \text{=} \frac{{\text{A}}_{\text{1}}}{\text{T}} \text{·} \text{K}$

Hierbei ist K eine Konstante, die einen Wert zwischen 0,1 und 10, vorzugsweise zwischen 2 und 5 besitzt.

Da bei der Bestimmung von P_{S} die die Stellkräfte beeinflussende Biegekraft der Weichenzunge, die Reibkraft zwischen Weichenzunge und Gleitstuhl und die Reibkraft der Verschlüsse eingeht, muß eine maximal zulässige Stellkraft, die zu einer unzulässigen Verformung der Weichenzunge noch nicht führt, dann überschritten werden, wenn sich ein Gegenstand zwischen der Weichenzunge und der Backenschiene befindet.

Anhand der Fig. 3 soll ein weiterer Lösungsvorschlag der Erfindung verdeutlicht werden. Dabei ist die Stellkraft P gleichfalls über die Zeit t aufgetragen.

Zu Beginn eines Verstellvorganges kann die Weichenzunge bis zum maximalen Systemdruck, also Stellkraftmaximum P_{S1} bewegt werden. Während der Stellphase 1, die sich über den Zeitraum 0 bis T₁ erstreckt, wird die zum Verschieben erforderliche Stellkraft bestimmt, die von den zuvor beschriebenen Faktoren abhängig ist. Aus dem während der Stellphase 1 ermittelten Integral wird die für die Stellphase 2, also dem eigentlichen Schließvorgang erforderliche maximal zulässige Stellkraft P_{S2} errechnet, die sich aus folgender Beziehung ergibt:${\text{P}}_{\text{S2}} \text{=} \frac{\text{0} {\text{T}}_{\text{1}} {\text{P}}_{\text{N}} \text{(} \text{t} \text{)} \text{dt}}{{\text{T}}_{\text{1}}} \text{·} \text{K}$

Hierbei ist K gleichfalls eine Konstante, die von den individuellen Weichenbedingungen abhängig ist.

Mit anderen Worten wird durch den anhand der Fig. 3 beschriebene Lösungsvorschlag zunächst eine Mittelwertbildung der Stellkraft über die Zeit 0 bis T₁ durchgeführt, um sodann eine Stellkraft P_{S2} für die Umstellung des Restweges zu bestimmen.

Bei den zuvor beschriebenen Lösungsvorschlägen kann bei ungünstigen Nebenbedingungen, insbesondere bei langen Weichenzungen, der Fall auftreten, daß die zum Überwinden eines Hindernisses, insbesondere dann, wenn dieses klein oder im großen Abstand zum Antrieb vorliegt, erforderliche Stellkraft kleiner als P_{S} bzw. P_{S2} ist. Folglich ist eine unzulässige Verformung der Weichenzunge nicht auszuschließen.

Um auch diesen Fall auszuschließen, ist nachstehende und anhand der Fig. 4 zu erläuternde Lösung vorgesehen.

Die Verstellung einer Weichenzunge (10) zu einer Backenschiene (12) erfolgt über mehrere im Abstand zueinander angeordnete Antriebe, von denen beispielhaft vier dargestellt und mit dem Bezugszeichen (14), (16), (18) und (20) bezeichnet sind. Auch sind die Verbindungen zu den Verschlüssen nicht eingezeichnet.

Die an die Antriebe (14), (16), (18) und (20) abgegebene Gesamtstellkraft P_{G} wird während des Verstellens konstant gehalten, d. h., P_{G} teilt sich auf die Antriebe (14), (16), (18) und (20) im erforderlichen Umfang auf. Befindet sich nun zwischen zwei Antrieben, beispielhaft zwischen Antrieb (16) und (18) ein Hindernis (22), so sind, da der Abstand zu den Angriffspunkten (24) und (26) der Antriebe (16) und (18) gering ist, folglich erhebliche Kräfte erforderlich, um das Hindernis (22) zu überwinden. Da jedoch die Gesamtstellkraft P_{G} konstant ist, versuchen die Antriebe (16) und (18) die gesamte Stellkraft abzugeben. Diese reicht jedoch aufgrund des geringen Abstandes zwischen den Angriffspunkten (24) und (26) und dem Hindernis (22) nicht aus, um das Hindernis zu überwinden. Da gleichzeitig die Antriebe (14) und (20) keine Stellkräfte mehr in die Weichenzunge (10) einleiten können, erfolgt ein automatischer Stillstand der Weichenzungenbewegung.

Durch diese Maßnahmen ist erkennbar ein geringer Steuer- und Überwachungsaufwand erforderlich.

Ergänzend zu den zuvor beschriebenen Maßnahmen kann eine Leichtgängigkeit der Weichenzunge durch Pulsation auf die Stellbewegung bzw. durch in Schwingung versetzter Unterlageplatte bzw. der Elemente, über die die Stellbewegung vorgenommen wird, erfolgen. Hierdurch wird der ermittelte Wert P_{S} bzw. P_{S2} reduziert. Dies wiederum führt dazu, daß ein sicheres Erfassen von Hindernissen möglich wird. Selbstverständlich kann auch oder ergänzend die Weichenzunge in Schwingung versetzt werden.

## Patentansprüche

1. Verfahren zum Verstellen einer auf einer Unterlage wie Gleitstuhl verschiebbar angeordneten ersten Schiene wie Weichenzunge (10) zu einer zweiten Schiene wie Backenschiene (12), insbesondere zum Anlegen der Weichenzunge an die Backenschiene, wobei zur Verstellung der ersten Schiene in diese Stellkräfte (P_{N}) eingeleitet werden,
**dadurch gekennzeichnet**,
daß bei einem ersten Stellvorgang ein über den Stellweg gemittelter Gesamtmittelwert der zum ungestörten Verstellen der ersten Schiene zu der zweiten Schiene erforderlichen Stellkräfte bestimmt wird und daß bei einem weiteren Stellvorgang die Stellkraft gemessen wird, wobei bei einem Überschreiten des Gesamtmittelwerts (P_{S}) multipliziert mit einem Faktor durch die Stellkraft, ein Signal ausgelöst und/oder der Verstellvorgang unterbunden wird.

2. Verfahren zum Verstellen einer auf einer Unterlage wie Gleitstuhl verschiebbar angeordneten ersten Schiene wie Weichenzunge (10) zu einer zweiten Schiene wie Backenschiene, (12), insbesondere zum Anlegen der Weichenzunge an die Backenschiene, wobei zur Verstellung der ersten Schiene in diese Stellkräfte (P_{N}) eingeleitet werden,
**dadurch gekennzeichnet**,
daß zu Beginn oder kurz nach Beginn der Verstellung die Anfangsstellkraft gemessen oder ein Mittelwert (P_{S2}) der eingeleiteten Stellkräfte über einen Verstellweg vorgegebener Länge bestimmt wird und daß bei der weiteren Verstellung ein Signal ausgelöst und/oder die weitere Verstellung unterbunden wird, wenn die eingeleitete Stellkraft die Anfangsstellkraft oder den Mittelwert der Stellkräfte jeweils multipliziert mit einem Faktor übersteigt.

3. Verfahren zum Verstellen einer auf einer Unterlage wie Gleitstuhl verschiebbar angeordneten ersten Schiene wie Weichenzunge (10) zu einer zweiten Schiene wie Backenschiene (12), insbesondere zum Anlegen der Weichenzunge an die Backenschiene, wobei zur Verstellung der ersten Schiene in diese Stellkräfte eingeleitet werden,
**dadurch gekennzeichnet**,
daß die in die erste Schiene einzuleitenden Stellkräfte auf mehrere Antriebe (14, 16, 18, 20) derart aufgeteilt werden, daß die abgegebene Gesamtstellkraft (P_{G}) auf einen konstanten Wert gehalten wird, wobei die Antriebe einen geringen Abstand zueinander aufweisen, so daß, zum Überwinden von einem zwischen diesen vorhandenen Hindernis (22), eine so große Kraft zur Erzeugung einer unzulässigen Verformung der ersten Schiene erforderlich wäre, die größer als die konstantgehaltene Gesamtstellkraft (P_{G}) ist, und dem zufolge die Gesamtkraft allein von dem bzw. den Antrieben (16, 18) abgegeben wird, der bzw. die dem Hindernis (22) benachbart sind, so daß ein Verstellen durch die anderen Antriebe (14, 20) nicht mehr möglich ist und ein selbständiges Stillstehen oder nahezu Stillstehen der Schienenverstellung erfolgt.

4. Verfahren nach zumindest einem der vorhergehenden Ansprüche,
**dadurch gekennzeichnet**,
daß beim Verstellen der ersten Schiene ihre Reibkraft zur Unterlage gemessen und hieraus ein Signal abgeleitet und sodann einem die Stellkraft regelnden Regelkreis zugeführt wird.

5. Verfahren nach zumindest einem der vorhergehenden Ansprüche,
**dadurch gekennzeichnet**,
daß die erste Schiene während des Verstellens in Schwingung versetzt wird.

6. Verfahren nach zumindest einem der vorhergehenden Ansprüche,
**dadurch gekennzeichnet**,
daß während des Verstellens die Stellkräfte einleitende Elemente in Schwingung versetzt werden.

7. Verfahren nach zumindest einem der vorhergehenden Ansprüche,
**dadurch gekennzeichnet**,
daß die Unterlage vorzugsweise durch Magnetostriktion in Schwingung versetzt wird.

8. Verfahren nach vorzugsweise einem der vorhergehenden Ansprüche,
**dadurch gekennzeichnet**,
daß die erste Schiene beim Verstellen einer Hin- und Herbewegung unterworfen wird, wobei bei Abweichung der zur Hin- und Herbewegung eingeleiteten Stellkräfte untereinander, gegebenenfalls unter Berücksichtigung eines Faktors, ein Signal ausgelöst und/oder ein weiteres Verstellen der ersten Schiene unterbunden wird.

## Claims

1. Method for setting a first rail such as a switch blade (10) movably disposed on a base such as a slide chair towards a second rail such as a stock rail (12), in particular for putting the switch blade against the stock rail, where in order to set the first rail positioning forces (P_{N}) are introduced into this, characterized in that in a first setting process, an overall mean value averaged across the positioning path of the positioning forces required to set the first rail smoothly towards the second rail is determined, and that in a further setting process the positioning force is measured, a signal being triggered and/or the setting process being stopped in the event of the overall mean value (P_{S}) multiplied by a factor being exceeded by the positioning force.

2. Method of setting a first rail such as a switch blade (10) movably disposed on a base such as a slide chair towards a second rail such as a stock rail (12), in particular for putting the switch blade against the stock rail, where in order to set the first rail positioning forces (P_{N}) are introduced into this, characterized in that at the commencement or shortly after the commencement of setting, the initial positioning force is measured or a mean value (P_{S2}) of the positioning forces introduced is determined across a setting path of predetermined length and that in further setting a signal is triggered and/or further setting is stopped if the positioning force introduced exceeds the initial positioning force or the mean value of the positioning forces multiplied in each case by a factor.

3. Method of setting a first rail such as a switch blade (10) movably disposed on a base such as a slide chair towards a second rail such as a stock rail (12), in particular for putting the switch blade against the stock rail, where in order to set the first rail positioning forces are introduced into this, characterized in that the positioning forces to be introduced into the first rail are divided between several drives (14, 16, 18, 20) in such a way that the total positioning force (P_{G}) discharged is maintained at a constant value, the drives being at a small distance from one another so that, to overcome an obstruction (22) present between these, a force so great as to produce impermissible deformation of the first rail would be required, which force is greater than the total positioning force (P_{G}) maintained at a constant level, and consequently the total force is discharged alone by the drive or drives (16, 18) adjacent to the obstruction (22), so that setting by the other drives (14, 20) is no longer possible, and an independent stoppage or virtual stoppage of the rail setting is effected.

4. Method according to at least one of the preceding claims, characterized in that when the first rail is set, its friction force to the base is measured and a signal is derived from this and then supplied to a control loop controlling the positioning force.

5. Method according to at least one of the preceding claims, characterized in that the first rail is set in oscillation during setting.

6. Method according to at least one of the preceding claims, characterized in that during setting the elements initiating positioning forces are set in oscillation.

7. Method according to at least one of the preceding claims, characterized in that the base is set in oscillation preferably by magnetostriction.

8. Method according to preferably any one of the preceding claims, characterized in that on setting the first rail is subjected to a back and forward motion, a signal being triggered and/or further setting of the first rail being stopped in the event of the positioning forces introduced for the back and forward motion deviating from one another, taking a factor into account if applicable.

## Revendications

1. Procédé de déplacement d'un premier rail disposé à glissement sur un support comme un coussinet de glissement, tel qu'une lame d'aiguille (10) sur un deuxième rail tel qu'une contre-aiguille (12), en particulier pour l'application de la lame d'aiguille contre la contre-aiguille, des couples de commande (P_{N}) étant introduits dans le premier rail pour le déplacement de celui-ci, caractérisé en ce qu'au cours d'une procédure de commande, une valeur moyenne globale (P_{S}) établie sur la course de commande des couples de commande nécessaires pour le déplacement sans entrave du premier rail sur le deuxième rail est calculée et, au cours d'une autre procédure de commande, le couple de commande est mesuré, un signal étant déclenché et/ou la procédure de commande étant interrompue en cas de dépassement de la valeur moyenne globale multipliée par un facteur par le couple de commande.

2. Procédé de déplacement d'un premier rail disposé à glissement sur un support comme un coussinet de glissement, tel qu'une lame d'aiguille (10), sur un deuxième rail tel qu'une contre-aiguille (12), en particulier pour l'application de la lame d'aiguille contre la contre-aiguille, des couples de commande (P_{N}) étant introduits dans le premier rail pour le déplacement de celui-ci, caractérisé en ce qu'au début ou peu après le début du déplacement du premier rail, le couple de commande initial pour celui-ci est mesuré ou une valeur moyenne du couple de commande introduit est déterminée sur une course de déplacement d'une longueur prédéterminée et, lors du déplacement ultérieur du premier rail, un signal est émis et/ou le déplacement ultérieur est interrompu lorsque le couple de commande ainsi introduit dépasse le couple de commande initial ou la valeur moyenne des couples de commande respectivement multipliés par un facteur.

3. Procédé de déplacement d'un premier rail disposé à glissement sur un support comme un coussinet de glissement, tel qu'une lame d'aiguille (10), sur un deuxième rail tel qu'une contre-aiguille (12), en particulier pour l'application de la lame d'aiguille contre la contre-aiguille, des couples de commande étant introduits dans le premier rail pour le déplacement de celui-ci, caractérisé en ce que les couples de commande à introduire dans le premier rail sont distribués sur plusieurs entraînements (14, 16, 18, 20) de telle sorte que le couple de commande global (P_{G}) délivré soit maintenu à une valeur constante, que les entraînements présentent réciproquement une distance minime si bien que, pour franchir un obstacle (22) présent entre eux, il faudrait une force si élevée pour la production d'une déformation inadmissible du premier rail qu'elle serait supérieure au couple de commande global (P_{G}) maintenu constant et, partant, la force globale est seulement délivrée par la ou les entraînements (16, 18) voisins de l'obstacle (22) de telle sorte qu'un déplacement n'est plus possible par les autres entraînements (14, 20) et un arrêt total ou partiel automatique du déplacement des rails se produit.

4. Procédé selon au moins l'une des revendications précédentes, caractérisé en ce que, lors du déplacement du premier rail, sa force de frottement par rapport au support est mesurée , un signal en est dérivé et amené ensuite à un circuit de réglage réglant la couple de commande.

5. Procédé selon au moins l'une des revendications précédentes, caractérisé en ce que le premier rail est amené à vibrer pendant le déplacement.

6. Procédé selon au moins l'une des revendications précédentes, caractérisé en ce que, pendant le déplacement, les éléments introduisant les couples de commande sont amenés à vibrer.

7. Procédé selon au moins l'une des revendications précédentes, caractérisé en ce que le support est amené à vibrer de préférence par magnétostriction.

8. Procédé selon, de préférence, l'une des revendications précédentes, caractérisé en ce que, lors du déplacement, le premier rail est soumis à un mouvement de va-et-vient, un signal étant déclenche et/ou un déplacement ultérieur du premier rail étant interrompu en cas d'écart réciproque entre les couples de commande introduits pour le mouvement de va-et-vient, éventuellement en prenant en considération un facteur.
